# EUROPÄISCHE PATENTANMELDUNG

(11) **EP 0 057 939 A2**
(43) Veröffentlichungstag der Anmeldung: **18.08.1982**
(21) Anmeldenummer: 82100964.4
(22) Anmeldetag: 10.02.1982
(51) Int. Cl.: A63B 69/34, A63B 69/20, A63B 69/30

(54) **Boxsport-Übungsgerät**

(30) Priorität: 10.02.1981 DE 3104634
(71) Anmelder: Keglovitz, Josef, D-8000 München (DE)
(72) Erfinder: Keglovitz, Josef, D-8000 München (DE)
(74) Vertreter: Altenburg, Udo, Dipl.-Phys.

(57) **Zusammenfassung**

Die Erfindung betrifft ein Boxsport-Übungsgerät, bestehend aus einem mit Sand oder dergleichen gefüllten Sack (1), der eine Querschnittsform mit einer vorzugsweise weitgehend flach verlaufenden Vorderseite (2) aufweist, die der Aufnahme zumindest einer Markierung (3,4,5) dient. Der Sack (1) ist mittels einertorsionsstabilen Haltevorrichtung (6 bis 18) in der Höhe verstellbar.

## Beschreibung

Die Erfindung bezieht sich auf ein Boxsport-Übungsgerät, bestehend aus einem mit Sand oder dergleichen gefüllten Sack, der freihängend angeordnet ist.

Üblicherweise weist der Sack eines Boxsport-übungsgerätes der vorstehend erwähnten Art einen runden Querschnitt auf. überdies ist ein derartiger Sack üblicherweise ortsfest an der Decke eines Trainingsraums in solcher Höhe aufgehängt, daß eine Trainingsmöglichkeit für unterschiedlichen Gewichtsklassen angehörende Boxsportler sowie für _{B}öxsportler unterschiedlicher Körpergrößen gegeben ist.

Es hat sich nun in der Praxis gezeigt, daß ein Boxsport-übungsgerät der vorstehend bezeichneten Art für Boxsportler unterschiedlicher Gewichtsklassen und Körpergrößen insgesamt keine optimale Trainingsmöglichkeit mit sich bringt.

Dies trifft insbesondere auch für den Fall zu, daß ein derartiges Übungsgerät für die Vorbereitung eines Boxkampfes herangezogen wird. Bei einer solchen Vorbereitung kommt es nämlich entscheidend darauf an, sich auf die Körpergröße des Gegners einzustellen.

Der Erfindung liegt demgemäß die Aufgabe zugrunde, einen Weg zu zeigen, wie ein Boxsport-übungsgerät der eingangs genannten Art auszubilden ist, um praktisch universell für die vorstehend erwähnten unterschiedlichen Anwendungsbereiche eingesetzt werden zu können.

Gelöst wird die vorstehend aufgezeigte Aufgabe bei einem Boxsport-übungsgerät der eingangs genannten Art erfindungsgemäß dadurch, daß der Sack eine Querschnittsform mit einer vorzügsweisen weitgehend flach verlaufenden, der Aufnahme zumindest einer Markierung dienenden Vorderseite aufweist und mittels einer torsionsstabilen Haltevorrichtung in der Höhe verstellbar ist.

Die Erfindung bringt gegenüber dem eingangs betrachteten üblichen Boxsport-Übungsgerät den Vorteil mit sich, daß mit relativen geringem konstruktiven Aufwand ein praktisch universell einsetzbares Boxsport-übungsgerät geschaffen ist, welches optimale Ergebnisse beim Training von Boxsportlern unterschiedlicher Gewichtsklassen und Körpergrößen zu erzielen gestattet.

Vorzugsweise weist der Sack eine einem Vieleck mit abgerundeten Ecken entsprechende Querschnittsform auf. Dies bringt den Vorteil mit sich, daß besonders günstige Übungs- bzw. Trainingsbedingungen geschaffen werden können.

Die erwähnten Markierungen sind vorzugsweise auf dem Sack jeweils aufgedruckt. Dies bringt den Vorteil mit sich, daß das übungsgerät relativ preisgünstig hergestellt werden kann. Es ist aber auch vorzugsweise möglich, die erwähnten Markierungen an dem Sack bzw. an dessen Vorderseite lösbar anzubringen, beispielsweise durch eine Ädhäsionsverbindung. Die betreffenden Markierungen können dabei aus dünnen Kunststoffolien bestehen.

Die Haltevorrichtung umfaßt vorzugsweise eine Rollen-Seilanordnung. Dies bringt den Vorteil eines besonders geringen konstruktiven Aufwand hinsichtlich der Haltevorrichtung mit sich.

zweckmäßigerweise enthält die Haltevorrichtung eine mit dem Sack verbundene Federanordnung. Dies bringt den Vorteil mit sich, daß auf relativ einfache Weise die Haltevorrichtung torsionsstabil gemacht werden kann.

An Hand einer Zeichnung wird die Erfindung nachstehend beispielsweise näher erläutert. In der Zeichnung ist ein Sack 1 angedeutet, der mit Sand oder dergleichen Füllmaterial gefüllt sein mag und der eine einem Vieleck mit abgerundeten Ecken entsprechende Querschnittsform aufweist, wie dies die im unteren Teil des betreffenden Sackes 1 angedeutete Schnittansicht zeigt. Dabei ist ersichtlich, daß der Sack 1 eine Querschnittsform aufweist, die zwei flach verlaufende Seiten zeigt. Grundsätzlich kann der Sack 1 irgendeine Querschnittsform aufweisen. Auf der Vorderseite 2 des:in der Zeichnung dargestellten Sackes 1 sind Markierungen 3,4 und 5 vorgesehen, die auf der Sackvorderseite 2 entweder aufgedruckt oder in sonstiger Weise dort aufgebracht sein können, beispielsweise durch eine Adhäsionsverbindung. Die Markierungen können, wie angedeutet, vorzugsweise zu einer Personendarstellung in typischer Boxerstellung gehören bzw. selbst eine solche Darstellung zeigen.

Der Sack 1 ist an seinem oberen Ende 6 mittels einer nachstehend noch näher erläuterten Haltevorrichtung an der Decke 11 eines nur schematisch angedeuteten Raumes aufgehängt. Von dem betreffenden Raum sind in der Zeichnung noch eine Seitenwand 14 und ein Boden 19 angedeutet. Die Haltevorrichtung umfaßt im vorliegenden Fall eine Rollen-Seilanordnung mit einem Seil 7, welches um zwei Seilrollen 9 und 12 herumgeführt ist. Das Seil 7 ist mittels einer als Versteifungsanordnung dienenden Federanordnung 8 mit dem oberen Sackende 6 verbunden. Wie ersichtlich, besteht die Federanordnung 8 aus zwei hintereinander angeordneten Federn, die zueinander entgegengesetzte Wickelrichtungen aufweisen und die auf eine Torsionsbeanspruchung hin jeweils wieder in die Ausgangslage zurückkehren. An dieser Stelle sei angemerkt, daß anstelle der Federanordnung 8 auch irgendeine andere Versteifungsanordnung verwendet werden kann, durch die sichergestellt ist, daß der Sack 1 auf. eine Schlageinwirkung auf seine Vorderseite zumindest nur träge aus seiner Ausgangslage herausgelangt.

Die vorstehend erwähnte Seilrolle 9 ist mittels eines Rollenbefestigungsteiles 10 an der erwähnten Raumdecke 11 angebracht. Die Seilrolle 12 ist mittels eines Rollenbefestigungsteiles 13 an der Seitenwand 14 angebracht. Das um die Seilrollen 9 und 12 herumgeführte Seil 7, das beispielsweise ein Stahlseil oder ein Kunststoffseil sein kann, ist an seinem Ende mit einem Griff 18 versehen, der an Haltern 15,16,17 in Anlage gebracht werden kann, die in der Seitenwand 14 befestigt sind. Die betreffenden Halter 15, 16,17, die jeweils eine schlitzförmige öffnung zur Einführung des Seiles 7 aufweisen können, sind in unterschiedlichen Höhen angeordnet. Es können z.B. auch mehr Halter als in der Figur dargestellt vorgesehen werden, um eine noch genauere Einstellung des Sackes, z.B. entsprechend einer an der Wand befestigten Meßlatte, zu ermöglichen.

Durch den vorstehend im einzelnen erläuterten Vorrichtungsaufbau ist es auf relativ einfache Weise möglich, den Sack 1 in der Höhe bezogen auf den Boden.19 verstellen zu können. Damit ist es möglich, die Markierungen 3,4 und 5 auf der Vorderseite 2 des Sacks 1 in gewünschte Höhen für den jeweils trainierenden Boxsportler zu bringen. Dadurch können dann, wie oben bereits ausgeführt, optimale Trainingsergebnisse für Boxsportler unterschiedlicher Gewichtsklassen und Körpergrößen erzielt werden. Hinzu kommt noch, daß Boxsportler ihre Treffergenauigkeit durch Trainieren an dem beschriebenen übungsgerät wesentlich steigern können.

Abschließend sei noch.angemerkt, daß anstelle der erläuterten Haltevorrichtung durchaus auch andere Haltevorrichtungen verwendet werden können, beispielsweise eine solche, durch die der Sack 1 mit der Raumdecke 11 über eine Schraubverbindung verbunden ist.

## Patentansprüche

1. Boxsport-Übungsgerät, bestehend aus einem mit Sand oder dergleichen gefüllten Sack, der freihängend angeordnet ist, dadurch gekennzeichnet, daß der Sack (1) eine Querschnittsform mit einer vorzugsweisen weitgehend flach verlaufenden, der Aufnahme zumindest einer Markierung (3,4,5) dienenden Vorderseite (2) aufweist und mittels einer torsionsstabilen Haltevorrichtung (6-18) in der Höhe verstellbar ist.

2. Boxsport-Übungsgerät nach Anspruch 1, dadurch gekennzeichnet, . daß der Sack (1) eine einem Vieleck mit abgerundeten Ecken entsprechende Querschnittsform aufweist.

3. Boxsport-Übungsgerät nach Anspruch 1 oder 2, dadurch gekennzeichnet, daß die jeweilige Markierung (3,4,5) aufgedruckt ist.

4. Boxsport-Übungsgerät nach einem der Ansprüche'1 bis 3, dadurch gekennzeichnet, daß die Haltevorrichtung (6 bis 18) eine Rollen-Seilanordnung (7,8,9,12) umfaßt.

5. Boxsport-übungsgerät nach einem der Ansprüche 1 bis 4, dadurch gekennzeichnet, daß die Haltevorrichtung (6 bis 18) eine mit dem Sack (1) verbundene Federanordnung (8) enthält.
